# EUROPÄISCHE PATENTSCHRIFT

(11) **EP 1 982 019 B1**
(45) Veröffentlichungstag und Bekanntmachung des Hinweises auf die Patenterteilung: **15.01.2020**
(21) Anmeldenummer: 07704520.1
(22) Anmeldetag: 12.02.2007
(51) Int. Cl.: E01B 1/00, E01B 27/18

(54) **Verfahren zur Herstellung eines teilverschäumten Schotterkörpers für einen Gleisoberbau**
Method for producing a ballast bed which underwent partial foaming for a railway track superstructure
Procédé de production d'un corps de ballast soumis à un moussage partiel pour une superstructure de voie ferroviaire

(30) Priorität: 10.02.2006 DE 102006006118
(43) Veröffentlichungstag der Anmeldung: 22.10.2008
(73) Patentinhaber: Hyperion Verwaltung GmbH, 60325 Frankfurt (DE)
(72) Erfinder: FRENZEL, Tim, 31061 Brunkensen (DE)
(74) Vertreter: Patentanwälte Bressel und Partner mbB
(86) Internationale Anmeldenummer: PCT/EP2007/051341
(87) Internationale Veröffentlichungsnummer: WO 2007/090901

(56) Entgegenhaltungen:
- EP-A2- 1 619 305
- DE-A1- 1 914 712

## Beschreibung

Die Erfindung betrifft ein Verfahren zum Einbringen eines fließfähigen, schäumbaren Reaktionsgemisches in Teilbereiche eines Schotterkörpers eines Gleisoberbaus. Die Erfindung betrifft ferner die Erstellung eines teilverschäumten Gleisoberbaus.

Zu den traditionellen und am häufigsten angewandten Gleissystemen gehören heute die Schottergleise. Wahlweise ausgerüstet mit Holz, Beton- oder Stahlschwellen. Diese Gleiskonstruktion hat sich seit Beginn des Eisenbahnverkehrs stetig durch den praktischen Einsatz und die theoretische Nachrechnung optimiert.

Um eine wirtschaftliche Gleisanlage zu erhalten, muss die Lebensdauer ihrer Hauptelemente - Schienen, Schwellen, Schotter und Unterbau - richtig aufeinander abgestimmt sein. Niedrige "Life Cycle Costs" entstehen dann, wenn der Unterbau eine längere Nutzungsdauer als das Schotterbett aufweist und das Schotterbett erst erneuert werden muss, wenn die Schwellen das Ende ihrer Nutzungsdauer erreicht haben. Die starke Zunahme der Beanspruchung durch mehr Züge, höhere Achslasten und Geschwindigkeiten sowie schweres Rollmaterial führte in den letzten Jahrzehnten dazu, dass aus wirtschaftlichen Gründen zuerst der Gleisrost durch den Einsatz von steiferen Schienenprofilen und Betonschwellen verstärkt wurde. In einer zweiten Phase wurde im Rahmen von Oberbauerneuerungen, wo nötig, der Unterbau durch den Einbau von Planumsschutzschichten sowie Entwässerungen saniert. Dadurch wurde das Schotterbett faktisch zum schwächsten Hauptelement der Fahrbahn. Die Verbesserung der Schottereigenschaften ist eine wichtige Maßnahme für die Sicherstellung einer hinreichenden Nutzungsdauer des aus Brechschotter bestehenden Schotterbettes, das in sauberem Zustand ein hohes Porenvolumen aufweist.

Heute werden auf diesen Gleisen (z.B. TGV) Geschwindigkeiten bis über 300 km/h realisiert und große Lasten transportiert, Die Bautechnik hat sich diesen Konstruktionen angepasst und steht heute auf einem weltweit hohen Niveau.

Die Konstruktion des Schottergleises ist aus der theoretischen Betrachtung eine komplizierte, komplexe Realisierung. Kompliziert deshalb, weil sich die nicht in einem starren, festen Gefüge befindliche Schottermasse bei dynamischer Beeinflussung verändert.

Dieses bedeutet: Bei der Herstellung des Gleises wird nach der Montage des Gleisrostes auf einem mindestens 30 cm starken Schotterbett der Schotter mit so genannten Stopfmaschinen verdichtet. Nun ruht der Gleisrost auf dem Schotterbett und überträgt die Lasten aus dem Zuglauf über die Schienen auf die Schwellen und von dort auf den Schotterkörper. Die Lasten werden dann im Schotterkörper - idealisiert betrachtet - von Schotterstein zu Schotterstein bis auf das darunter liegende Planum nach unten verteilt und in den Baugrund abgeleitet.

Der rein statische Abtrag der eingeführten Lasten erfolgt dabei problemlos.

Veränderungen im Gefüge des Schotterbettes werden aber durch die dynamische Belastung, welche bei Zugfahrt eintritt, ausgelöst,

Bei der Zugüberfahrt kommt es bekannterweise zu positiven und negativen Lasteintragungen. Dieses heißt, das Gleis wird mit senkrechten Lasten und zusätzlich mit einer entlastenden Vor- und Nachlaufwelle beaufschlagt. In Verbindung mit der dynamischen Frequenz aus dem Zuglauf kann sich somit das "Stein auf Stein Gebilde" verändern. Die Schottersteine verdrehen sich, werden in der Endphase rund und die Gleislage verändert sich. Würde dieser Vorgang völlig gleichmäßig erfolgen, würde hieraus kein Nachteil für die Gleislage entstehen. Durch die Linienführung des Gleises - Bogen, Gerade, Brücke, verschiedene Untergrunde usw. - geschieht dieses aber nicht. Es muss in zeitlichen Abständen immer wieder mit Stopfmaschinen nachgestopft werden, um eine gute Gleislage auf Dauer vorzuhalten.

Die Bahnen fahren heute im Güterverkehr mit einer Achslast von 22,5 t. Die Schwellen übertragen diese Last auf ihrer Unterseite auf im Mittel auf ca. 330 Schottersteinspitzen und von dort von Stein zu Stein nach unten. Es werden somit nur ca, 12% der Schwellengrundfläche als Aufstandsfläche genutzt. Diese Werte gelten sowohl für horizontale als auch vertikale Lastabtragungen. Der Hohlraum im Schottergerüst beträgt ungefähr 40%, das heißt, es gibt genügend Raum, um bei dynamischer Belastung ein Verdrehen oder Verlagern der einzelnen Schottersteine zuzulassen.

In der Vergangenheit wurden unterschiedliche Techniken entwickelt, um diesem Problem entgegenzuwirken:
1. Es wurden und werden schotterlose Gleissysteme, sogenannte "Feste Fahrbahnen" entwickelt. Diese können einen Betonunterbau oder einen Asphaltunterbau aufweisen.
2. Der Schotterkörper wird nach der Herstellung des fertig gestopften Gleises mit einem zementösen Gemisch ausgegossen und damit starr.
3. Der Schotterkörper wird nach der Herstellung des fertig gestopften Gleises mit einem Flüssigkunststoff behandelt und dadurch an den Kontaktstellen Stein zu Stein punktweise verklebt.

Es sind eine Reihe früherer Vorschläge bekannt, in denen versucht wird, die Eigenschaften von technischen Strukturen zu verändern, um beispielsweise durch wirksames "Zusammenhalten" der Steine die Stabilität zu verbessern.

Aus DD 86 201 und DE 24 48 978 A1 ist z.B. eine Voll- oder Teilverklebung sämtlicher Schottersteine des Schotterkörpers bekannt. Hierdurch entstehen Entwässerungsprobleme, da Oberflächenwasser den Schotterkörper nicht mehr horizontal oder vertikal durchdringen kann, was insbesondere bei zwei- oder mehrgleisigen Strecken und insbesondere in Kurvenbereichen ungünstig ist.

Auch aus DE 20 63 727 ist die Vollverklebung sämtlicher Schottersteine des Schotterkörpers bekannt, und zwar mit einem gegebenenfalls schäumbaren Klebermaterial. Eine Maschine, mit der diese Vollverklebung erreicht werden kann, ist in US-A-3,942,448 bzw. DE-U-7319950 beschrieben.

Aus DE-A-23 05 536 ist ein Verfahren zum Anheben von Gleisen bekannt, bei dem durch die Schienen hindurch in den Gleiskörper hinein zwecks dessen Anhebung quellendes Material eingebracht wird.

Schließlich ist es aus EP-A-1 619 305 bekannt, unterhalb eines lediglich in den Lastabtragungsbereichen des Schotterkörpers verschäumten Schotterbetts Drainagematten vorzusehen. Der Vorteil dieser Gleisoberbaukonstruktion ist insbesondere bei zwei- bzw. mehrgleisigen Strecken gegeben. Oberflächenwasser (beispielsweise Regenwasser), das sich im oberflächennahen Bereich des Schotterkörpers zwischen den Schwellen und oberhalb der Teilverschäumung ansammelt, gelangt in den Bereich zwischen zwei Gleisen, kann dort, da in diesem Bereich keine Verschäumung vorliegt, zum Planum hin abfließen, um von dort aus über die Drainagematte des benachbarten Gleises, die unterhalb des Schotterkörpers des benachbarten Gleises und auf dessen Planum aufliegt, abzufließen. Dabei ist der Schaum vorzugsweise ein Polyurethan, wobei es weiter bekannt ist, den Schotter vor Einbringung des Schaumes zu erwärmen und zu trocknen.

Aufgabe der Erfindung ist es, ein Verfahren zum Einbringen eines fließfähigen, schäumbaren Reaktionsgemisches von oben in einen Schotterkörper mit in diesen eingebetteten Schwellen vorzuschlagen, mit dem sich die Verschäumung des Schotterkörpers innerhalb der Lastabtragungsbereiche der Schwellen, wie z.B. in EP-A-1 619 305 gezeigt, zuverlässig einstellt.

Die Lösung des technischen Problems ergibt sich durch ein Verfahren mit den Merkmalen des Anspruchs 1. Weitere vorteilhafte Ausgestaltungen ergeben sich aus den Unteransprüchen.

Zur Lösung dieser Aufgabe wird mit der Erfindung ein Verfahren zum Einbringen eines fließfähigen, schäumbaren Reaktionsgemisches auf der Basis eines Polyurethans von oben in einen Schotterkörper mit in diesen eingebetteten Schwellen vorgeschlagen, wobei bei dem Verfahren das Gemisch seitlich der Schwellen in den Schotterkörper eingebracht wird, und zwar in Abhängigkeit von der Höhe des Schotterkörpers an der Applikationsstelle in vorzugsweise einer Menge, die umso größer ist, je weiter oben sich die Applikationsstelle in dem Schotterkörper befindet, wobei das Gemisch derart eingestellt ist, dass der Schaumbildungsprozess erst dann beginnt, wenn die Front des innerhalb des Schotterkörpers nach unten fließenden Gemisches die Unterseite bzw. den unterseitennahen Bereich des Schotterkörpers erreicht hat, so dass die Schaumbildung innerhalb des Schotterkörpers von unten nach oben erfolgt. Dabei bildet sich im Schotterkörper eine kegelförmige Schaum-Struktur aus, sodass der Schotterkörper von dessen Sohle zur Schwellenunterkante in einem Lastabtragskegel der Schaum-Struktur fixiert ist.

Mit der Erfindung wird also vorgeschlagen, das fließfähige, schäumbare Reaktionsgemisch derart einzustellen, dass der Schaumbildungsprozess erst nach einer gewissen Zeit nach Einbringung des Gemisches in das Schotterbett erfolgt. Derartige Schäumungsprozessverzögerungen sind durch Wahl entsprechender Komponenten und Zusätze für das fließfähige, schäumbare Reaktionsgemisch möglich. Erfindungsgemäß erfolgt hierdurch eine Schaumbildung innerhalb des Schotterkörpers von unten nach oben, also bis unter die Schwellen. Da die Einbringung des fließfähigen, schäumbaren Reaktionsgemisches seitlich der Schwellen erfolgt, kann erreicht werden, dass die Verschäumung auch nur in Teilen des Schotterkörpers, nämlich innerhalb der Lastabtragungsbereiche in einem Winkel von etwa 60°, ausgehend von den Schwellen, nach unten erfolgt.

Alternativ ist es möglich, den Schotter zwischen den Schwellen und außerhalb der Lastabtragungsbereiche des Schotterkörpers zunächst zu entfernen und alsdann das fließfähige, schäumbare Reaktionsgemisch mit der oben beschriebenen Schäumungsprozesszeitsteuerung einzubringen. Anschließend wird dann wieder Schotter in die zuvor freigeräumten Bereiche verbracht, was dem UV-Schutz des oberseitennahen Bereichs des Schaumes dient.

Zur Konditionierung des Schotterbettes insbesondere als Vorbereitung zur Durchführung des erfindungsgemäßen Verfahrens wird zweckmäßigerweise derart verfahren, dass in den Schotterkörper von oben Warmluft eingebracht wird, die seitlich des Schotterkörpers austritt, wobei die relative Luftfeuchtigkeit der austretenden Luft ermittelt wird und der Prozess der Erwärmung des Schotterkörpers beendet wird, wenn die mittlere Luftfeuchtigkeit geringer ist als ein vorgebbarer Schwellwert.

Durch die Abführung von Feuchtigkeit aus dem Schotterbett werden für die anschließende Schaumbildung verbesserte Bedingungen geschaffen. Der Wärmeeintrag in den Schotterkörper kann in Abhängigkeit von der austretenden Luftfeuchtigkeit gesteuert werden, indem die Luftfeuchtigkeit der seitlich aus dem Schotterkörper austretenden Luft an mehreren Stellen ermittelt wird und aus diesen einzelnen Luftfeuchtigkeitswerten ein Mittelwert gebildet wird, wobei die Erwärmung des Schotterkörpers beendet wird, wenn die mittlere Luftfeuchtigkeit geringer ist als ein vorgebbarer Schwellwert.

Mit dem erfindungsgemäßen Verfahren zum Einbringen eines fließfähigen, schäumbaren Reaktionsgemisches von oben in einen Schotterkörper mit in diesen eingebetteten Schwellen lässt sich ein Verfahren zur Erstellung eines Gleisoberbaus für einen Schienenweg auf einem quer zu dessen Erstreckung geneigten Untergrund realisieren, bei dem
- auf dem Untergrund eine elastische Drainagematte angeordnet werden kann,
- auf der Drainagematte ein Schotterkörper aus einzelnen, zwischen sich Hohlräume aufweisenden Schottersteinen gebildet werden kann,
- in den Schotterkörper das Gleis (Schwellen mit Schienen) eingebettet werden kann, und
- zur Lagefixierung der im Wesentlichen lediglich innerhalb von Lastabtragungsbereichen des Schotterkörpers unterhalb der Schwellen befindlichen Schottersteine in die Hohlräume zwischen diesen erfindungsgemäß ein schäumbares Material eingebracht wird.

Ferner werden, wie ebenfalls oben erwähnt, Schwellen mit einer Besohlung aus einem elastischen Material, insbesondere Kunststoffmaterial, in den Schotterkörper eingebettet.

Dem Schritt der Teilausschäumung des Schotterkörpers, mit dem dieser ausschließlich in den Lastabtragungsbereichen mit Schaum versehen wird, werden zweckmäßigerweise die an sich bekannten Schritte des Stopfens und/oder der Erstsetzbildung durch Versetzen des Schotterkörpers in Vibrationen vorgeschaltet.

Das Hauptproblem des bekannten Schottergleises - das Verdrehen des Gesteins unter dynamischer Belastung - wird also erfindungsgemäß dadurch verhindert, dass nach Fertigstellung des neuen oder erneuerten Gleises dieses mit einem Schaummaterial im Schotterkörper lediglich in den Lastabtragungszonen verschäumt wird.

Dies heißt, dass alle Hohlräume zwischen den Schottersteinen unter der Schwelle und in den angrenzenden Lastabtragungsbereichen durch den einzubringenden Schaum des Schotterkörpers geschlossen werden; die Hohlräume zwischen den Schwellen und außerhalb der Lastabtragungsbereiche bleiben frei und dienen somit der Abfuhr von Oberflächenwasser. Der Schaum kann so eingestellt sein, dass er flexibel ist. Die Einbringung des Schaums und dessen Bildung im Schotterkörper verändert die Morphologie des Schotterkörpers nicht.

Sämtliche Schottersteine des Gleises innerhalb der Lastabtragungsbereiche werden durch den eingebrachten Schaum miteinander zu einem ganzheitlichen Schottergefüge verbunden. Die Haftfestigkeit des Schaums am Schotterstein und die Gefügedichte des Schaums kann an die Größenordnung der maximalen Lasteintragung, zuzüglich eines Sicherheitsbeiwertes, angepasst werden.

Nach der Aushärtung des Schaums können nun alle durch den Zuglauf eingeleiteten Kräfte über dieses homogene Gefüge übertragen werden, und zwar über die Schottersteine und nicht über den Schaum, der der Lagestabilisierung der Schottersteine dient.

Da der Schaum aus einer Vielzahl von Poren besteht, entsteht auch durch das Schließen der Hohlräume kein starrer Schotterkörper. Es entsteht vielmehr ein Gebilde mit unendlich vielen "Stoßdämpfern". Dadurch wird zusätzlich eine Geräuschdämmung erreicht.

Mit der vorliegenden Erfindung wird also ein alternativer Weg zur Stabilisierung des Schotterkörpers ohne Beeinflussung von dessen Morphologie und unter Berücksichtigung der Entwässerungsproblematik beschritten.

Mit der Erfindung lässt sich ein Gleisoberbaukörper für einen Schienenweg auf einem quer zu dessen Erstreckung geneigten Untergrund vorschlagen, der versehen ist mit
- einem Schotterkörper aus einzelnen Schottersteinen und
- in dem Schotterkörper eingebetteten Schwellen, an denen Schienen befestigbar sind, wobei der Schotterkörper unterhalb der Schwellen Lastabtragungsbereiche aufweist, die beim Befahren der Schienen über die Schwellen vertikal auf den Schotterkörper wirkende Lasten aufnehmen und in den Untergrund unterhalb des Schotterkörpers übertragen.

Bei diesem Gleisoberbau sind im Wesentlichen lediglich die Hohlräume zwischen den Schottersteinen innerhalb der Lastabtragungsbereiche des Schotterkörpers zur Lagefixierung der Schottersteine in diesen Bereichen mit einem PU-Schaummaterial ausgefüllt. Zwischen dem Schotterkörper und dem Untergrund kann noch eine elastische Drainageschicht angeordnet sein.

Der wesentliche Gedanke ist darin zu sehen, dass der Schotterkörper nur in Teilen mit dem schäumbaren Material versehen ist, innerhalb dieser Bereiche allerdings sind die Hohlräume zwischen den Schottersteinen im Wesentlichen vollständig von diesem schäumbaren Material ausgefüllt, wobei jedoch sichergestellt ist, dass die Gleiskörpermorphologie durch die Ausschäumung gegenüber dem Zustand des Schotterkörpers vor der Einbringung des schäumbaren Materials unverändert bleibt. Bei diesen Bereichen des Schotterkörpers handelt es sich um die Lastabtragungsbereiche unterhalb der Schwellen, wobei sich diese Lastabtragungsbereiche, ausgehend von den Schwellen, schräg auswärts verlaufend und unterhalb der Schwellen erstrecken. Durch diese erfindungsgemäße Teilverschäumung des Schotterkörpers verbleiben die Hohlräume zwischen den Schottersteinen innerhalb der zwischen den Lastabtragungsbereichen befindlichen Zonen des Schotterkörpers frei, so dass Oberflächenwasser, das auf den Schotterkörper auftrifft, nach unten bzw. innerhalb dieser Zonen seitlich abfließen kann. Auch seitlich an den Schotterkörper gelangendes Oberflächenwasser kann den Schotterkörper horizontal durchdringen.

Durch die Teilausschäumung des Schotterkörpers bleiben gerade die bei Überfahrten über das Gleis am meisten "beanspruchten" Schottersteine lagestabil. Sie behalten also ihre nach dem Stopfvorgang und nach der (künstlich) erzeugten Erstsetzung des Gleisoberbaus eingenommene Lage dauerhaft bei, und zwar im Wesentlichen über die gesamte Betriebsdauer des Gleisoberbaus. Ein Nachstopfen, wie es heutzutage bei Gleisschotterkörpern der Fall ist, wird dadurch entbehrlich.

Als im Rahmen der Erfindung verwendbarer Schaum kommt ein Hartschaum bzw. ein Halbhartschaum oder ein elastischer Schaum in Frage, also ein Schaum, der einer Verformung einen (ggf. nicht unbeträchtlichen) Widerstand entgegen setzt. Der Schaum muss eine ausreichende Druckfestigkeit aufweisen. Der Schaum kann bezüglich Druckfestigkeit, Reaktionszeiten, Reaktionskomponenten, Topfzeit eingestellt werden. Der Schaum kann geschlossen oder offenzellig sein. Offenzellige Schäume haben den Vorteil, dass sie akustisch wirksam sind, was bei Anwendung im Gleisoberbau von Vorteil ist. Der Schaum sollte elastisch, langzeitstabil, verrottungssicher, feuerbeständig, widerstandsfähig gegen Ungeziefer und chemikalienbeständig sein.

Zur Schaffung einer Entwässerungsmöglichkeit unterhalb des Gleisoberbaus ist der Schotterkörper auf einer elastischen Drainageschicht angeordnet. Hier kann man sich der für Drainagezwecke bekannten Drainage-Matten bedienen, wie sie beispielsweise von der Rehau AG angeboten werden. Vorteilhaft sind poröse Gummimatten oder Matten aus einem anderen Elastomermaterial. Insbesondere eignen sich Elastomergranulate, deren Partikel unter Freihaltung von horizontal und vertikal durch die Matte sich erstreckenden Hohlräumen untereinander verbunden sind. Beispielsweise eignen sich Partikel aus Reifenrezyklat zur Herstellung derartiger elastischer Drainagematten. Die elastische Elastomer-Drainagematte kann hohe Gewichte und Anpresskräfte aufnehmen, ist langzeitstabil und verrottungssicher und weist die anderen obigen Eigenschaften auf, die vorzugsweise für den Schaum gelten.

Drainage-Matten konnten bisher unter Schotterkörpern nicht eingesetzt werden, da sie den Belastungen, wie sie im Laufe der Zeit verursacht durch mehrere Stopfvorgänge auftreten, nicht standhalten. Nach der Erfindung ist jedoch lediglich noch ein einziger Stopfvorgang, nämlich bei der Erstellung des Gleisoberbaus, erforderlich. Insofern ist ein Verdienst der Erfindung auch darin zu sehen, dass es gelungen ist, als Folge der Verhinderung späterer Nachstopfvorgänge ein Drainagematerial unter dem Gleisoberbau vorsehen zu können. Durch die Drainage kommt es zu einer kontrollierten und gerichteten Abführung von Wasser, das ein Ausspülen des Untergrundes (Unterplanum) wirkungsvoll verhindert. Ferner trägt das Material der Drainagematte, wie oben beschrieben, dazu bei, dass diese langzeitstabil ist und damit auch bei hohen Druckbelastungen ihre (horizontale) Porosität beibehält.

Zur weiteren Fixierung der Schottersteine innerhalb der Lastabtragungsbereiche ist es zweckmäßig, die Schwellen an ihren Unterseiten mit einem elastischen Material insbesondere aus Kunststoff zu versehen (sogenannte Schwellenbesohlung). Derartige Schwellen mit Besohlung sind beispielsweise in EP-A-1 298 252 zu finden. Die an der Schwelle anliegenden Schottersteine dringen in das elastische Material der Schwellenbesohlung ein, wodurch es zu einer Fixierung durch eine Art "Verhakung" kommt.

Der eingebrachte PU-Schaum verbessert den Gleiskörper mehrfach:
- Der Untergrund unter dem Schotter wird durch die hohe Isolationsleistung der sich bildenden Mikro-Luftporen im PU-Schaum vor Frost geschützt.
- Der Untergrund unter dem Schotter wird vor Wasser geschützt.
- Die Gefahr einer Gleisverwerfung in horizontaler und vertikaler Richtung wird reduziert, da höhere Kräfte aufgenommen werden können.
- Der Querverschiebewiderstand eines Gleises wird erhöht.
- Die dynamische Belastung des Untergrundes und des Umfeldes wird reduziert.
- Die Berechnungsmethoden zur Lagesicherheit eines Gleises können optimiert werden.
- Der Schotterkörper wirkt schalldämpfend (Reduktion der Übertragung von Schwingungen aus dem Gleiskörper sowohl über den Boden als auch durch die Luft, wobei die Drainagematte zusätzlich zur Schallentkoppelung dient).

Die Vorgaben des Verfahrens bzw. Schotterkörpers sind insbesondere wie folgt:
1. gewaschener Schotter.
2. Gleise gestopft und gleistechnisch abgenommen.
3. Gleis-Schotterquerschnitt wärmetechnisch vorbehandelt - Temperaturvorgabe.
4. Aushärtezeiten und Flexibilität des Schaums sind beeinflussbar.
5. absolute Vollausschäumung der jeweiligen Lastabtragungszonen (ca. 60° Winkel) unter den Schwellen.
6. Recyclingfähigkeit nach KrW-/AsfG.
7. Erfüllung von Scherfestigkeiten, Abreißfestigkeiten und Federsteifigkeiten des Schaums je nach Anforderung.

Die Erstellung des Gleisaufbaus geschieht wie folgt:
1. Nach Fertigstellung des Unterbauplanums und vor Aufbringung des Gleisverlegeschotters wird auf den Flächen der PSS (Planumsschutzschicht) unter der Schotteraufstandsfläche eine elastische Drainagematte (z.B. Secudrän® von der Naue-Fasertechnik GmbH & Co. KG) verlegt. Hierdurch wird gewährleistet, dass bei zwei- oder mehrgleisigen Strecken die Mittenentwässerung dauerhaft gesichert ist. Bei eingleisigen Strecken kann hiervon abgesehen werden; es wird eine Entwässerung des in Folge der Neigung des Planums höher gelegenen Randbereichs erreicht (gilt auch bei mehrgleisigen Strecken).
2. Die einzubauenden Schwellen aus Beton oder Stahl erhalten auf der Unterseite vorzugsweise eine Besohlung aus einem Kunststoffmaterial nach dem Stand der Technik (z.B. EP-A-1 298 252). Hierdurch werden die Schottersteine beim Stopfen im Gefüge des Kunststoffes verkeilt und festgehalten.
3. Das gebaute und mit der Stopfmaschine gestopfte Gleis wird mit einem Gleisstabilisator bekannter Bauart zusätzlich behandelt. Dadurch werden Erstsetzungen aus der zu erwartenden Zugbelastung vorweggenommen. Der Gleisaufbau befindet sich nun in einem Zustand, in dem er gleistechnisch abnehmbar ist.
4. Das Gleis wird unter den Schwellen und in den angrenzenden Bereichen des Druckabtrages im Schotterkörper verschäumt. Hierzu wird der Schotterkörper vorteilhafterweise zuvor wärmetechnisch behandelt und gereinigt (gewaschene Schottersteine).

Die vorliegende Erfindung geht nicht davon aus, dass über den Schaum die Lasten aus dem Zugbetrieb über- oder abgetragen werden. Der eingebaute Schaum stabilisiert das Schottergerüst und verhindert das Ausweichen des Schotterkerns aus dem durch die Stopfmaschine hergestellten, verdichteten Schottergebilde. Das nachweisbar standfeste Schottergleis wird in seiner Herstellungsform auf sehr lange Zeit in seiner Abnahmequalität erhalten. Dabei spielt die Haltbarkeit des PU-Schaums bzw. dessen Zusammensetzung eine große Rolle.

Das technische Verhalten von teilchengestützten Konstruktionen wird bei Anwendung von PU-Schaum grundsätzlich nicht verändert. Es werden lediglich die Eigenschaften der technischen Festigkeit sowie der Steifigkeit erheblich verbessert. Außerdem werden durch PU-Schaum auch die dynamischen Merkmale, die solche Eigenschaften, wie den Dämpfungsgrad und die Geschwindigkeit der Beanspruchungsdruckwellen (z B. Kompressionswelle, Scherungsweile und Oberflächenwelle), verbessert.

Bei Einsatz eines PU-Schaums ist es wünschenswert sicherzustellen, dass der verstärkte und stabilisierte Unterbau während seiner Lebensdauer auf einem annehmbaren Niveau funktioniert.

PU-Schaum wird vorzugsweise in der korrekten räumlichen Lage und bis in die richtige Tiefe eingesetzt, um zu gewährleisten, dass die Verbesserungen des technischen Verhaltens erzielt werden. Außerdem wird PU-Schaum vorzugsweise chemisch aufgebaut, um zu gewährleisten, dass seine gewünschten Eigenschaften für die jeweilige Anwendung unter Berücksichtigung von Steifigkeit, Festigkeit, Viskosität, Ermüdungsgrenzen, akustischer Dämpfung, des Temperaturbereiches, der biochemischen und hygroskopischen Eigenschaften, Erhärtungszeit und Lebensdauer richtig sind. So gibt es am Markt frei verfügbare Schäume, die einen Temperaturbereich von -30° bis +80° C vertragen, dampf- und wasserfest sind, nicht schrumpfen oder nachdrücken und fäkalienbeständig sind (dies ist nicht zu vernachlässigen, da immer noch viele Personen-Bahnwagen offene Toilettensysteme haben und somit Fäkalien auf dem Schotter entleeren). Um das gewünschte Verhalten und eine Vorhersagbarkeit zu erzielen, können zusätzliche Stoffe für den PU-Schaum verwendet werden, um die chemischen Eigenschaften noch weiter auszubauen. Es gibt genügend fertig gemischte Schäume mit entsprechenden Eigenschaften, die entsprechend der gegebenen Situation zu wählen sind.

Die Erfindung liefert einen stabilisierten Schotteroberbau in einem nach diesem Verfahren hergestellten Bahngleis. Vorzugsweise kann PU-Schaum eingesetzt werden, um die vertikale und/oder Längsstabilität des Unterbaus (z.B. Steifigkeit und Festigkeit) zu erhöhen. Das System ist sorgfältig zu kontrollieren, um zu gewährleisten, dass die Beanspruchungen und Kräfte dynamisch, schwingend oder statisch innerhalb der Ermüdungs- oder Beanspruchungsgrenzen des durch PU-Schaum verstärkten Oberbaus mit einem vorgegebenen Sicherheitsfaktor unter Berücksichtigung der gewünschten Lebenszyklen bleiben. Das Hinzufügen eines PU-Schaums verändert das statische und dynamische Verhalten des aus Teilchen bestehenden Oberbaus positiv und somit auch des gesamten und teilweisen Verhaltens des Unterbaus. Schotteroberbauarten, die durch das zuvor beschriebene Behandlungsverfahren verstärkt und stabilisiert werden, können auch eingesetzt werden zur:
- kurzfristigen Stabilisierung von überbeanspruchten Unterbauten bis zur endgültigen Sanierung des Streckenabschnitts (z.B. Schlammförderung und "Feuchtpunkte" in einem Bahngleis),
- vertikalen Seiten- und Längsstabilisierung (in einem Bahngleis z.B. von Übergangskurven, großen Überhöhungen, um z.B. den Wartungsaufwand zu verringern),
- Stabilisierung von Tunnelgleisen,
- Verstärkung von Brückengleisen, einschließlich der Übergänge vor und nach Brücken zur Verhinderung von Lastsprüngen,
- Verringerung von Bahnkörperbeanspruchung durch erhöhte PU-Schaum-Steifigkeits- und Festigkeitseigenschaften,
- Verhinderung herbeigeführter plastischer Belastung und Zermürbung der Trennung von Teilchen (z.B. durch Splittern) durch nahezu totale Verhinderung der Bewegung der Teilchen,
- Verringerung des Auftretens von verschmutzten Teilchen,
- eine PU-Schaum-Membran (z.B. an Berührungsstellen verschiedener Unterbaumaterialien) kann eingesetzt werden, um das Eindringen von Schmutz in den Oberschotter/den Bahnschotter zu verhindern,
- in Kombination mit der vorzusehenden Drainagematte zur Unterstützung bei der Verhinderung von Spülerosion der Oberfläche und der Unterbauten,
- Ermöglichung eines Anstiegs angewandter Lasten und der Geschwindigkeit von schwingenden Lasten ohne erhebliche Zunahme bei der Wartung des Unterbaus und zur Verringerung der am Unterbau herbeigeführten Beschädigung auf Grund der angewandten Lasten,
- Verringerung der Erzeugung und Übertragung von Umgebungslärm,
- Hochleistungsreinigung (z.B. Sauger) von verstärktem Oberbau zur Aufrechterhaltung der Sauberkeit (Müll, Fäkalien, Laub, Astwerk, Zigarettenreste etc.) bei reduzierten Kosten ist - wenn gewünscht - möglich, indem die Schotterflächen zwischen den Schwellen mit einem anderen Material (UV beständig) in einem Arbeitsgang verklebt werden,
- Verbesserung der statischen und dynamischen Leistungsparameter des Ober- und Unterbaus.

Die Zusammensetzung des Schaums wird auf Grundlage der gemäß Verbund geforderten Steifigkeits- und Festigkeitseigenschaften ausgewählt. Insbesondere die Zugfestigkeits- und Scherfestigkeitseigenschaften des Schaums werden als Teil des Konstruktionsprozesses bestimmt. In Gebieten mit schlechten geologischen Formationen werden die Schaumeigenschaften (z.B. Steifigkeit) so ausgelegt, dass sicherzustellen ist, dass über dem schwachen Bereich ein wirksames polsterartiges Fundament aus stabilisiertem Schotter errichtet wird. Ist die Steifigkeit groß genug, erfolgt eine gleichmäßigere Belastungsverteilung an der Berührungsstelle mit dem Bahnkörper.

Bei Weichen mit hohem Wartungsaufwand werden die Schaumeigenschaften so ausgewählt, dass die großen vertikalen Kräfte wirksamer unter der Weiche verteilt werden, jedoch weiterhin gute Dämpfungseigenschaften des Verbunds beibehalten werden. Ein Anheben der Schwelle durch die Einbringung des Schaums ist weitestgehend ausgeschlossen.

Beim Neubau von Gleisen können Bohrungen in die Schwellen an verschiedenen Stellen bei der Produktion vorgesehen sein, damit das aufschäumende Material in den darunter liegenden Schotter direkt injiziert werden und diesen vollständig stabilisieren kann.

Zur höhen-/seitenmäßigen Justierbarkeit sind beim Neubau von Strecken am Markt verfügbare - dem Stand der Technik entsprechende - Schienenbefestigungen (bekannt aus dem Einbau z.B. bei "Festen Fahrbahnen") vorzusehen bzw. einzubauen, um eventuelle Setzungen aus dem Untergrund nachträglich regulieren zu können.

Wie aus den Beschreibungen und aus den anliegenden Zeichnungen zu ersehen ist, besteht der Gleiskörper aus verschäumtem Schotter und aus unverschäumtem Schotter.

Der verschäumte Bereich befindet sich immer unter der Schwelle und in den lastabtragenden Bereichen. Hierdurch entsteht ein kegelartiges verschäumtes Gebilde im Umfeld der Schwelle.

Durch die z.B. zweigleisige Trassenführung auf geraden Strecken oder in Bögen mit den nötigen Gleisüberhöhungen entstehen durch die gewählte sparsame Verschäumung des Schotterkörpers Bereiche, in denen das anfallende Niederschlagswasser nicht in der gewohnten Weise wie bei einem komplett offenen Schotterkörper abgeführt werden kann.

Die gewählte Ausführungsform mit der auf dem Unterplanum verlegten Kunststoffdrainagematte trägt dieser Problematik Rechnung.

In allen Fällen findet das Niederschlagswasser in den Problemzonen Zugang zu den Kunststoffdrainagematten und wird hierüber geordnet und nach außen abgeführt.

Das Wasser hinterlässt durch die gewählte ganzflächige Verlegung unter dem Schotter keinerlei Erosionsspuren auf dem Unterplanum und trägt hierdurch zur Schonung des Unterbaues des Gleises bei.

Die Erfindung wird nachfolgend unter Bezugnahme auf die Zeichnungen näher erläutert. Im Einzelnen zeigen:
- Fig. 1: einen Vertikal-Querschnitt durch einen mittels des erfindungsgemäßen Verfahrens herstellbaren Gleisoberbau für einen eingleisigen Streckenabschnitt,
- Fig. 2: eine Draufsicht auf den Gleisoberbau gemäß Fig. 1,
- Fig. 3: einen Vertikal-Längsschnitt durch mittels des erfindungsgemäßen Verfahrens herstellbaren Gleisoberbau für einen eingleisigen Streckenabschnitt, und
- Fig. 4: einen Vertikal-Querschnitt durch einen mittels des erfindungsgemäßen Verfahrens herstellbaren Gleisoberbau für einen Doppelgleis-Streckenabschnitt.

Ein durch das Verfahren herstellbarer Gleisoberbau ist in einer ersten Ausgestaltung in den Fig. 1 bis 3 gezeigt. Der Gleisoberbau befindet sich auf einem Untergrund bzw. Unterplanum 12, das wie üblich geneigt ist und eine Schutzschicht aus Asphalt oder Kies aufweisen kann. Auf dem Untergrund 12 (Planum) liegt eine Drainagematte 14, auf der ein Schotterkörper 16 aus einzelnen Schottersteinen 18 angeordnet ist (in der Fig. 1 und 2 angedeutet und in Fig. 3 teilweise detailliert gezeigt). In dem oberen Bereich des Schotterkörpers 16 sind (Holz-, Beton- oder Stahl-)Schwellen 20 eingebettet, an denen über insbesondere höhenverstellbare Befestigungspunkte (bei 22 angedeutet) die Schienen 24 befestigt sind.

Ausgehend von den Schwellen 20 sind im Schotterkörper 16 die Lastabtragungsbereiche 26 definiert, innerhalb derer die bei Überfahrt der Schienen 24 auftretenden Lasten auf den Untergrund 12 übertragen werden.

Im Schnitt gemäß Fig. 3 stellen sich diese Lastabtragungsbereiche 26 trapezförmig dar. Innerhalb des dem Untergrund 12 zugewandten Endbereichs des Schotterkörpers 16 gehen die Lastabtragungsbereiche 26 ineinander über. In der Draufsicht stellt sich der Lastabtragungsbereich 26 wie in Fig. 2 gezeigt dar. Die Bereiche zwischen benachbarten Lastabtragungsbereichen 26 sind im Wesentlichen V-förmig.

Vor der Inbetriebnahme des Gleisoberbaus 10 wird der Schotterkörper 16 gestopft und zur Bewirkung einer Erstsetzung in Vibrationen versetzt. Erfindungsgemäß sind nun die Hohlräume zwischen den Schottersteinen 18 innerhalb der Lastabtragungsbereiche 26 vollständig ausgeschäumt, und zwar mit einem PU-Schaum 28, der entsprechend den Anforderungen und Belastungen eingestellt ist. PU-Schäume lassen sich bezüglich z.B. Druckfestigkeit, Haftung und Schäumungsverhalten den jeweils gestellten Anforderungen entsprechend einstellen, was grundsätzlich allgemein bekannt ist und zu einem für den jeweiligen Anwendungsfall optimalen Schaummaterial führt. Die Schottersteine 18 innerhalb der Lastabtragungsbereiche 26 sind somit lagefixiert; unterhalb der Schwellen 20 befinden sich unterseitige Besohlungen 30 aus einem (elastischen) Kunststoffmaterial. Der Schaum 28 kann auch seitlich der unteren Bereiche der Schwellen 20 angeordnet sein, so dass diese von mit dem Schaum 28 versehenen Schotterkörperbereichen eingebettet sind. Wie insbesondere anhand von Fig. 3 zu erkennen ist, bleiben also bei dem Gleisoberbau 10 die Bereiche 32 des Schotterkörpers 16 zwischen den Lastabtragungsbereichen 26 frei von Schaum, so dass Niederschlagswasser quer durch den Gleisoberbau 10 abfließen kann. Durch Einbringung einer Neigung längs der bei 34 in Fig. 3 angedeuteten Berührungslinie zweier benachbarter Lastabtragungsbereiche 26, die die Sohle einer Zone 32 bildet, wird dieser Abfließvorgang zusätzlich unterstützt. Niederschlagswasser, welches seitlich des Gleises außerhalb der Lastabtragungsbereiche 26 auf den Schotterkörper 16 auftrifft (in Fig. 1 bei 34 angedeutet) oder das seitlich am Schotterkörper 16 ansteht, fließt über die Drainagematte 14 unterhalb des Gleisoberbaus 10 ab.

Der Vorzug einer Drainagematte 14 unterhalb eines Gleisoberbaus wird insbesondere bei einer zwei- oder mehrgleisigen Strecke deutlich, wie sie in Fig. 4 gezeigt ist. Soweit die Einzelbestandteile des Gleisoberbaus 10' der Fig. 4 identisch bzw. gleich den Einzelbestandteilen des Gleisoberbaus 10 der Fig. 1 bis 3 sind, sind sie in Fig. 4 mit den gleichen Bezugszeichen gekennzeichnet.

Niederschlagswasser, das sich innerhalb der Zonen 34 des in Fig. 4 rechten Teils des Schotterkörpers 16 sammelt, fließt zur Mitte 38 des Schotterkörpers 16 ab, von wo aus es durch den in Fig. 4 linken Teil der Drainagematte 14 unterhalb des in Fig. 4 links dargestellten Gleises abfließt.

Für die Einbringung des Schaums in das Schotterbett eignet sich z.B. folgende Vorrichtung:
Bahngleise werden herkömmlich in Schotterbetten auf Schwellen aus unterschiedlichen Materialien verlegt. Da Holzschwellen nur mit problematischen Stoffen konserviert werden können, werden überwiegend Beton- oder Stahlschwellen eingesetzt. Die Kräfte aus der Masse der Züge und den dynamischen Wirkungen aus der Fahrt der Züge werden von der Schiene über die Schwelle in den Schotterkörper übertragen. Dieser Lastabtrag findet wesentlich in einem Bereich mit einem Winkel von 60° statt. Durch die eingetragenen Kräfte wird in dem viskosen Schotterbereich die Bewegung der Schottersteine bedingt, die ähnlich wie bei Flussschotter zur Abrasion der Kanten führt und so eine Abrundung der Schotterstücke nach sich zieht.

Um diese Effekte zu verhindern, wird der Schotterkörper im Bereich des Lastabtrags mit Schaum, nämlich Polyurethan, fixiert. Der Schaum umschließt die Schotterstücke formschlüssig und bildet mit ihrer Oberfläche eine dauerhafte Verbindung. Der Schaum wird flexibel eingestellt und verändert die Morphologie des Schotterbettes nicht. Das statische Gerüst des Schotters bleibt also vollständig erhalten. Im oberen Bereich dieses ausgeschäumten Schotterkörpers wird die darauf lastende Beton- oder Stahlschwelle oder Weichenkonstruktion mit dem Schaum dauerhaft eingeklebt. Der bei Holzschwellen durch das Einkrallen der Schottersteine in die Schwellenunterseite erzielte Effekt der Übertragung horizontaler Kräfte in das Schotterbett wird dadurch erheblich verbessert und fixiert.

Neben der Fixierung wird als weiterer Effekt eine erhebliche Reduzierung der Übertragung von Schwingungen aus dem Gleiskörper sowohl über den Boden als auch durch die Luft erreicht.

Zur Abführung von Niederschlagswasser, das sich zwischen den Gleisen und den ausgeprägten Schaumkegeln sammeln kann, wird unter den Schotterkörper eine Drainagematte aus strukturiertem Gummirecyclat eingebracht. Die Matte ist so gefertigt, dass sie das Niederschlagswasser horizontal unter dem Schotterkörper ableitet. Die Matte ist beidseitig von einem Vlies, insbesondere Geotextil, umgeben, womit eine Verstopfung des Porenvolumens der Matte langfristig verhindert wird. Zur Vereinfachung des Einbaus ist an den Längskanten das Geotextil wechselweise überstehend ausgeführt, so dass die Stoßkante zur jeweils nächsten Matte überdeckt wird, d.h., dass das Vlies auf der Oberseite an ein oder zwei Kanten der Matte und das Vlies an der Unterseite an ein oder zwei der den zuvor genannten Kanten gegenüberliegenden Kanten übersteht.

Für die Einbringung des Schaums in das Schotterbett wird vorzugsweise folgende nicht unter den Schutzumfang der vorliegenden Erfindung fallende Vorrichtung verwendet:
In ein bestehendes, mit einer Reinigungsmaschine gewaschenes und mit einer Drainagebahn versehenes oder nach Vorgabe neu hergestelltes Gleisbett (gewaschener Schotter, Drainagebahn) wird der Schaum mit einer Vorrichtung eingebracht, die auf ein Schienenfahrzeug aufgebracht ist. Diese Vorrichtung besteht aus folgenden Abschnitten:
- Triebfahrzeug,
- Vorratslager für je einen Tank für die Komponenten des Schaums,
- Vorratslager für Brennstoff zur Aufheizung und Trocknung des Gleiskörpers,
- Heiz- und Trocknungseinheit, Pressluftversorgung,
- Schaumapplikator,
- Mess- und Regeleinheit mit Dokumentation.

Als Triebfahrzeug wird ein Fahrzeug mit der Möglichkeit eines Schrittbetriebes zur Verfahrung von < 1 m/sec eingesetzt, mit dem die Anlage mit cm-Genauigkeit versetzt werden kann.

Die Vorratsläger werden mit KTCs bestückt, die werksseitig gefüllt und mit einem Kran aufgesetzt und abgehoben werden können.

Die Heiz- und Trocknungseinheit besteht aus einer oder mehreren absenkbaren Glocken, in die Heißluft aus einem Stützbrenner in einer Luftleitung durch Gebläse gefördert wird. Die Glocken werden zum Schotterkörper und zu den Schienenbereichen hin mit einem Dichtungswulst versehen, damit möglichst keine Warmluft nach oben aus dem Schotterbett entweichen kann sondern möglichst ausschließlich seitlich. Diese Einheit wird dreifach hintereinander gesetzt, um je nach Außentemperatur und Feuchtigkeit des Schotters die notwendigen Parameter für die Verschäumung einstellen zu können. Mit Hilfe eingebauter, ausklappbarer Elemente, die innen an den Wärmeaggregaten befestigt sind, kann die Wärme separat auch auf die Schienen geleitet werden, um diese auf eine bestimmte Arbeitstemperatur zu erwärmen oder aber abzukühlen. In diesem Falle werden Kälteaggregate im Luftweg aktiviert, die für die Abkühlung der Schienen diese mit Kaltluft umspülen. Die Beheizung kann mit Mineralölprodukten, Gas oder aber mit natürlichen Pflanzenölen erfolgen. Die Abgaswärme und die Abwärme des Triebfahrzeugs können ebenfalls genutzt werden. Die warme, feuchtigkeitsgesättigte Luft tritt seitlich des Schwellenbereichs aus dem Gleis- bzw. Schotterkörper aus. Die hierbei im seitlichen Bereich einsetzende Kondensation stört nicht, da sie nicht im Bereich des Lastabtrags stattfindet, der Ziel der Schaumfixierung ist. Durch Messung der Feuchte der austretenden Luft wird der Erfolg der Behandlung des Schotters kontrolliert und gesteuert.

In den erwärmten und getrockneten Schotter wird erfindungsgemäß der Schaum appliziert. Hierzu wird vorzugsweise eine Vorrichtung verwendet, die aus je bis zu 8 Austragsdüsen für jede Schwellenseite besteht und mehrere Schwellen, z.B. 10, gleichzeitig bedienen kann. Die Schaumlanzen können einzeln oder zusammen auf den Schotterkörper durch eine Vortriebseinrichtung abgesenkt werden. Die notwendige Absenkung wird durch die Bestimmung der Neigung des Gleiskörpers von einem Prozessrechner für jede Düse einzeln errechnet. Innerhalb der Vorrichtung sind die Düsen durch seitliche Antriebe versetzbar und werden durch Messeinrichtungen direkt neben dem Schwellenkörper positioniert. Nach dem Absenken der Lanzen auf den errechneten Punkt wird der vom Prozessrechner gesteuerte Schäumungsvorgang ausgelöst und dokumentiert. Hierbei werden durch Pumpen für jede Düse in den Mischkopf am oberen Ende der Düse die errechneten Mengen der Komponenten gepumpt, dort vermischt und in den Schotterkörper gepresst. Der Rechner erkennt den Endpunkt des Schäumungsprozesses und stellt die Pumpen ab bzw. schließt die Ventile am Mischkopf. Sofort wird die Lanze mit Pressluft freigeblasen.

Die Vorrichtung wird nach diesem Takt hochgefahren, gleichzeitig mit den Heizglocken. Während der Phase des Versetzens der Vorrichtung werden die Lufterwärmung und die Gebläse ausgeschaltet. Die Maschineneinheit kann danach verfahren werden, um den Vorgang am anschließenden Segment zu wiederholen.

Die Düsen sind auswechselbar an einem Teil montiert, das als Träger für die vertikale Einbringung in den Schotterkörper den Antrieb aufnimmt. Hierauf ist der Mischkopf angebracht. Der untere Rand der Düse ist angeschrägt, so dass die Düse nicht auf einem Schotterstein aufliegen kann und damit einen Verschluss der unteren Öffnung herstellt. Die Spitze des Düsenkörpers sorgt entweder für die Verdrängung eines ungünstig liegenden Steins oder aber für ausreichend offene Fläche, um ein ungehindertes Austragen der Schaumstoffkomponenten zu gewährleisten.

Die Einstellung des Schaums hinsichtlich der Startzeit für die Schäumungsreaktion und der Reaktionszeit erfolgt so, dass sich im Schotterbett eine kegelförmige Schaum-Struktur ausbildet und damit der Schotterkörper von der Sohle bis zur Schwellenunterkante im Lastabtragskegel fixiert wird.

Auf die Lanzen kann verzichtet werden, indem Auslassdüsen für das schäumbare reaktive fließfähige Gemisch oberhalb des Schotterbetts angeordnet bzw. positioniert werden. Die Düsen sind entweder stationär oder quer über den Gleiskörper verfahrbar. Das reaktive Gemisch ist derart eingestellt, dass der Schaumbildungsprozess beginnt, wenn das fließfähige Gemisch den untersten Bereich des Schotterkörpers erreicht hat. Somit erfolgt die Schaumbildung quasi von unten nach oben aufsteigend. Je nach der Höhe des Schotterbetts an der Positiven der Düse wird die Rate, mit der das Gemisch auf das Schotterbett aufgebracht wird, verändert (je höher das Schotterbett desto grösser die abgegebene Menge pro Zeiteinheit). Damit wird über die gesamte Breite des Schotterbetts unterhalb des Gleiskörpers die jeweils aufgrund der Höhe des Schotterbetts erforderliche Menge an Gemisch eingebracht. Die Einbringung des Gemisches erfolgt beidseitig (d.h. in Erstreckung der Schienen vor und hinter den Schwellen direkt neben dieser) einer jeden Schwelle vorzugsweise gleichzeitig. Damit gelangt das Gemisch entsprechend seiner Viskosität von beiden Seiten der Schwelle auch unter diese, indem es sich in dem Schotterkörper kegelförmig nach unten ausbreitet. Durch den von unten beginnenden Schäumungsprozess gelangt dann in der Folge reaktives Gemisch von unten bis unter die Schwellen, indem die fortschreitende Schaumfront noch nicht reagiertes Gemisch von unten in Richtung der Schwelle drückt.

Die Düsen zur Schaumeinbringung sind an einem Geräteträger an einer der Einbringposition entsprechenden Stelle montiert. Dieser Träger lässt sich durch hydraulische oder elektrische Stellmotoren sowohl rechtwinklig, d.h. quer zum Gleis, als auch nach oben und unten verfahren. Hierdurch ist gewährleistet, dass sämtliche berechneten Einbringpositionen für das reaktive Gemisch vorschriftsmäßig bedient werden können.

Voraussetzung für das hier beschriebene System für ein Schotterbett unterhalb von Gleisen, Weichen und Kreuzungen ist ein gewöhnlich hergestellter, abgenommener Gleiskörper aus Schotter, Schwelle und Schienen mit folgenden Abweichungen:
- Es sollte ausschließlich gewaschener Schotter verwendet werden, ohne Staubanteile.
- Zwischen Schotter und Unterbau ist eine Drainagematte einzubringen. Die Matten sollten zweckmäßigerweise ohne Fehlstellen verlegt werden, so dass der Abfluss von Wasser aus dem Zwischenraum der Gleise komplett seitlich erfolgen kann.

Nach Abnahme des Gleiskörpers wird der Schotter zwischen den Schwellen und außerhalb der Lastabtragungsbereiche entfernt (und z.B. seitlich gelagert). Nach Verschäumung wird nach einer Wartezeit von z.B. 24 h der Schotter wieder eingebaut.

Das Einbringen des Schaums wird mit einer Anlage ausgeführt, die folgende Arbeitsschritte ausführt:
- Herbeiführung der optimierten Bedingungen für die Verschäumung durch Trocknung und Erwärmung des eingebauten Schotters, wobei die Taktzeit der Erwärmung in Abhängigkeit von der Schotterhöhe, d.h. des Schottervolumens, gesteuert wird. Die Konditionierung erfolgt durch Einblasen von Warmluft in den Schotter.
- Einbringen des schäumbaren fließfähigen Reaktionsgemisches, gesteuert nach Schotterhöhe, die über die gemessene Gleisneigung vom Prozessrechner errechnet wird, so dass der Lastabtragskegel unter den Schwellen ausgeschäumt und damit fixiert wird.
- Die dosierten Mengen werden für jeden Applikationspunkt errechnet, gesteuert, protokolliert und dokumentiert, so dass im Rahmen einer automatischen Qualitätssicherung Fehlstellen sofort ermittelt und damit ausgeschlossen bzw. nachgebessert werden können.
- Der Schaum wird mit automatischen Dosier- und Mischanlagen hergestellt, so dass damit eine konstante Qualität gesichert werden kann. Die Komponenten werden in den Leitungen vom Tank zum Mischer thermostatisiert.

### Umweltverträglichkeit

Das Verfahren des Einbaus hat keine umweltrelevanten Einflüsse. Die Komponenten des Schaums werden in geprüften und zugelassenen Behältern transportiert (GGVS/GGVE/IMO), eine Lagerung an den Baustellen findet nicht statt, der Transport erfolgt just in time.

Die Verarbeitungsanlage ist so gesteuert, dass beide Komponenten nur gleichzeitig gefördert und vermischt aus der Anlage austreten können. Es kann also nur ein Schaum austreten, der nicht als Gefahrstoff eingestuft wird und keine toxischen Wirkungen entfalten kann. Die Polymerisationsreaktion ist bereits nach 20 sec abgeschlossen. Während dieser Zeit ist das System nicht zugänglich.

Der Schaum enthält nur einen sehr kleinen Anteil an Katalysatoren, die den Aminen zuzuordnen sind und mit Regenwasser ausgewaschen werden können. Es handelt sich bei diesen Stoffen um biologisch sehr leicht abbaubare Substanzen mit extrem kurzer biologischer Halbwertszeit. Die Versuche zeigen bereits nach kurzer Einwirkzeit ein signifikantes Abklingen des Eluatwertes im TOC, was mit den Erwartungen übereinstimmt. Die restlichen Stoffe des Schaums sind nach dem Auspolymerisieren, was bereits nach ca. 20 sec eingetreten ist, völlig wasserunlöslich. Ein Auflösen von Teilen des Schaums auch in anderen Lösemitteln ist nicht möglich, so dass nach dem Abklingen der Eluation der katalytischen Amine absolute Umweltneutralität erreicht wird unter Einhaltung der Einbauregelungen.

Im Brandfall kann man davon ausgehen, dass Polyurethane selbstverlöschend sind, was in gleichem Masse auch für die als Drainagematte verwendete Gummibahn gilt, die als Baustoff in B2 eingestuft werden kann. Die bei der Verbrennung entstehenden Gase und Stoffe, die durch Löschwasser ausgetragen werden können, sind weitestgehend als ungiftig anzusehen. Sicher sind Szenarien denkbar, in denen durch unvollständige Verbrennung bei unterstöchiometrischer Sauerstoffversorgung giftige Gase wie Kohlenmonoxid in großer Menge entstehen können. Dies wäre aber nicht den Einsatzstoffen sondern einer topografischen Situation zuzuschreiben, die dann bereits aus sich heraus zu negativen Auswirkungen bis hin zu letalen Effekten führen könnte.

Um in jedem Fall die Brandlasten zu reduzieren, werden in Tunnelstrecken die Produkte mit einer hoch stickstoffhaltigen Substanz angereichert, so dass sie praktisch nicht brennbar werden.

### Rückbau - Recycling

Für den Fall des Rückbaus einer Strecke, ohne Rücksicht auf den Grund des Rückbaus, kann der ausgeschäumte Körper abgetragen und in einem hierfür entwickelten Verfahren in einem Drehrohrofen zu sauberem Schotter aufgearbeitet werden. Die thermische Zersetzung des Polyurethans erfolgt hierbei bei Temperaturen < 550 °C, so dass die Schottersteine morphologisch nicht beeinträchtigt werden, also ohne jede weitere Behandlung wieder eingebaut werden können.

Die Drainagebahnen werden aufgenommen und der stofflichen Verwertung zugeführt. Es entsteht das identische Produkt.

## Patentansprüche

1. Verfahren zum Einbringen eines fließfähigen, schäumbaren Reaktionsgemisches (28) auf der Basis eines Polyurethans von oben in Teilbereiche eines Schotterkörpers (16) eines Gleisoberbaus, mit in diesem eingebetteten Schwellen (20), wobei bei dem Verfahren
- der Schotter erwärmt und getrocknet wird,
- das Reaktionsgemisch (28) seitlich der Schwellen (20) in den erwärmten und getrockneten Schotterkörper eingebracht wird,
wobei das Einbringen des schäumbaren Reaktionsgemisches (28) mit einer Schäumungsprozesszeitsteuerung erfolgt, wobei die Startzeit der Schäumungsreaktion des Reaktionsgemisches (28) derart eingestellt ist, dass der Schaumbildungsprozess erst dann beginnt, wenn die Front des innerhalb des Schotterkörpers (16) nach unten fließenden Reaktionsgemisches (28) die Unterseite bzw. den unterseitennahen Bereich des auf einem Untergrund liegenden Schotterkörpers (16) erreicht hat, sodass die Schaumbildung innerhalb des Schotterkörpers (16) von unten nach oben bis unter die Schwellen (20) erfolgt und sich im Schotterkörper (16) eine kegelförmige Schaum-Struktur ausbildet, sodass der Schotterkörper (16) von dessen Sohle zur Schwellenunterkante in einem Lastabtragskegel der Schaumstruktur fixiert wird.

2. Verfahren nach Anspruch 1, **dadurch gekennzeichnet, dass** der Schotter zwischen den Schwellen (20) und außerhalb der Lastabtragungsbereiche des Schotterkörpers (16) vor dem Einbringen des Reaktionsgemisches (28) entfernt und nach der Ausschäumung als UV-Schutz des oberseitennahen Bereichs des Schaumes wieder auf den Schotterkörper (16) zwischen den Schwellen (20) aufgebracht wird.

3. Verfahren nach Anspruch 1 oder 2, wobei als Vorbereitung eine Konditionierung des Schotterkörpers durchgeführt wird, indem
- in den Schotterkörper (16) von oben Warmluft eingebracht wird, die seitlich des Schotterkörpers (16) austritt, wobei die relative Luftfeuchtigkeit der austretenden Luft ermittelt wird und der Prozess der Erwärmung des Schotterkörpers (16) beendet wird, wenn die mittlere Luftfeuchtigkeit geringer ist als ein vorgebbarer Schwellwert.

4. Verfahren nach Anspruch 3, **dadurch gekennzeichnet, dass** die Luftfeuchtigkeit der seitlich aus dem Schotterkörper (16) austretenden Luft an mehreren Stellen ermittelt wird und aus diesen einzelnen Luftfeuchtigkeitswerten ein Mittelwert gebildet wird, und dass die Erwärmung des Schotterkörpers (16) beendet wird, wenn die mittlere Luftfeuchtigkeit geringer ist als ein vorgebbarer Schwellwert.

5. Verfahren nach einem der Ansprüche 1 bis 3, **dadurch gekennzeichnet, dass** das Reaktionsgemisch (28) in Abhängigkeit von der Höhe des Schotterkörpers (16) an der Applikationsstelle in einer Menge, die umso größer ist, je weiter oben sich die Applikationsstelle in dem Schotterkörper (16) befindet, eingebracht wird.

6. Verfahren zur Erstellung eines teilverschäumten Gleisoberbaus für einen Schienenweg auf einem quer zu dessen Erstreckung geneigten Untergrund, bei dem
- falls gewünscht, auf dem Untergrund eine elastische Drainagematte (14) angeordnet wird,
- ein Schotterkörper (16) aus einzelnen, zwischen sich Hohlräume aufweisenden Schottersteinen (18) gebildet wird, und zwar auf den Drainagematten (14), sofern diese vorhanden sind,
- in den Schotterkörper (16) Schwellen (20) eingebettet werden,
- an den Schwellen (20) Gleise (24) befestigt werden, und
- zur Lagefixierung der im Wesentlichen lediglich innerhalb von Lastabtragungsbereichen (26) des Schotterkörpers (16) unterhalb der Schwellen (20) befindlichen Schottersteine (18) in die Hohlräume zwischen diesen ein schäumbares Reaktionsgemisch (28) eingebracht wird, und zwar gemäß einem Verfahren nach einem der Ansprüche 1 bis 4.

7. Verfahren zur Erstellung eines Gleisoberbaus nach Anspruch 6, **dadurch gekennzeichnet, dass** die Schottersteine (18) vor der Erstellung des Schotterkörpers (16) und/oder vor der Einbringung des Reaktionsgemisches (28) in den Schotterkörper (16) gewaschen werden.

8. Verfahren zur Erstellung eines Gleisoberbaus nach Anspruch 6 oder 7, **dadurch gekennzeichnet, dass** der Schotterkörper (16) vor dem Einbringen des Reaktionsgemisches (28) erwärmt wird.

9. Verfahren zur Erstellung eines Gleisoberbaus nach einem der Ansprüche 6 bis 8, **dadurch gekennzeichnet, dass** in den Schotterkörper (16) Schwellen (20) mit einer Besohlung (30) aus einem elastischen Material, insbesondere Kunststoffmaterial, eingebettet werden.

10. Verfahren zur Erstellung eines Gleisoberbaus nach einem der Ansprüche 6 bis 9, **dadurch gekennzeichnet, dass** der Schotterkörper (16) vor dem Einbringen des Reaktionsgemisches (28) gestopft und/oder zur Erstsetzbildung in Vibrationen versetzt wird.

## Claims

1. Method for introducing a polyurethane-based flowable and foamable reaction mixture (28) from above into partial regions of a ballast body of a permanent way, with sleepers (20) embedded therein, wherein in the method
- the ballast is heated and dried,
- the reaction mixture (28) is introduced into the heated and dried ballast body laterally with respect to the sleepers (20), the foamable reaction mixture (28) being introduced with a foaming-process time control,
wherein the start time of the foaming reaction of the reaction mixture (28) is set such that the foam forming process only begins when the front of the reaction mixture (28) flowing down within the ballast body (16) has reached the underside, or the region near the underside, of the ballast body (16) lying on an underlying surface, so that the foam forming within the ballast body (16) takes place from the bottom upwards to below the sleepers (20) and forms a conical foam structure in the ballast body (16), so that from its base to the lower edge of the sleepers the ballast body (16) is fixed in a load transfer cone of the foam structure.

2. Method according to Claim 1, **characterized in that** the ballast between the sleepers (20) and outside the load transfer regions of the ballast body (16) is removed before the introduction of the reaction mixture (28) and is reapplied to the ballast body (16) between the sleepers (20) after foam formation as UV protection of the region of the foam near the upper side.

3. Method according to Claim 1 or 2, wherein a conditioning of the ballast body is carried out as preparation, in that
- hot air is introduced into the ballast body (16) from above, leaving laterally with respect to the ballast body (16), wherein the relative humidity of the air leaving is detected and the process of heating the ballast body (16) is ended when the average humidity of the air is below a presettable threshold value.

4. Method according to Claim 3, **characterized in that** the humidity of the air laterally leaving the ballast body (16) is determined at a number of points and an average value is obtained from these individual air-humidity values, and **in that** the heating of the ballast body (16) is ended when the average humidity of the air is below a presettable threshold value.

5. Method according to one of Claims 1 to 3, **characterized in that**, depending on the height of the ballast body (16) at the point of application, the reaction mixture (28) is introduced in a quantity that is all the greater the further up in the ballast body (16) the application point is situated.

6. Method for creating a partially foamed permanent way for a railway track on an underlying surface that is sloping transversely in relation to its extent, in which
- if desired, an elastic drainage mat (14) is arranged on the underlying surface,
- a ballast body (16) is formed from individual ballast stones (18) with gaps between them, to be precise on the drainage mats (14), if they are present,
- sleepers (20) are embedded into the ballast body (16),
- rails (24) are fastened to the sleepers (20), and
- for fixing the position of the ballast stones (18), which are substantially only located within load transfer regions (26) of the ballast body (16) underneath the sleepers (20), a foamable reaction mixture (28) is introduced into the gaps between them, to be precise by a method according to one of Claims 1 to 4.

7. Method for creating a permanent way according to Claim 6, **characterized in that** the ballast stones (18) are washed before the creation of the ballast body (16) and/or before the introduction of the reaction mixture (28) into the ballast body (16).

8. Method for creating a permanent way according to Claim 6 or 7, **characterized in that** the ballast body (16) is heated before the introduction of the reaction mixture (28).

9. Method for creating a permanent way according to one of Claims 6 to 8, **characterized in that** sleepers (20) with a footing (30) of an elastic material, in particular plastics material, are embedded into the ballast body (16).

10. Method for creating a permanent way according to one of Claims 6 to 9, **characterized in that**, before the introduction of the reaction mixture (28), the ballast body (16) is tamped and/or made to vibrate for initial settling.

## Revendications

1. Procédé pour introduire un mélange réactif (28) coulant expansible à base de polyuréthane par le dessus dans des zones partielles d'un corps de ballast (16) d'une superstructure de voie, comprenant des traverses (20) enrobées dans celui-ci, les opérations suivantes étant réalisées lors du procédé
- le ballast est chauffé et séché,
- le mélange réactif (28) est introduit latéralement aux traverses (20) dans le corps de ballast chauffé et séché, l'introduction du mélange réactif (28) expansible s'effectuant avec une commande dans le temps du processus d'expansion,
le moment de début de la réaction d'expansion du mélange réactif (28) étant réglé de telle sorte que le processus de formation de mousse ne commence que lorsque l'avant du mélange réactif (28) qui s'écoule vers le bas à l'intérieur du corps de ballast (16) a atteint le côté inférieur ou la zone proche du côté inférieur du corps de ballast (16) qui repose sur un sous-sol, de sorte que la formation de mousse à l'intérieur du corps de ballast (16) s'effectue du bas vers le haut jusqu'au-dessous des traverses (20) et une structure de mousse conique se forme dans le corps de ballast (16), de sorte que le corps de ballast (16) est immobilisé par sa semelle par rapport au bord inférieur de la traverse dans un cône de transmission des charges de la structure de mousse.

2. Procédé selon la revendication 1, **caractérisé en ce que** le ballast est retiré entre les traverses (20) et en-dehors des zones de transmission des charges du corps de ballast (16) avant l'introduction du mélange réactif (28) et de nouveau appliqué après l'expansion sur le corps de ballast (16) entre les traverses (20) en tant que protection contre les UV de la zone proche du côté supérieur de la mousse.

3. Procédé selon la revendication 1 ou 2, la préparation effectuée étant un conditionnement du corps de ballast en ce que
- de l'air chaud est introduit par le haut dans le corps de ballast (16), lequel sort latéralement du corps de ballast (16), l'humidité d'air relative de l'air sortant étant déterminée et le processus de réchauffage du corps de ballast (16) prenant fin lorsque l'humidité d'air moyenne est inférieure à une valeur de seuil pouvant être prédéfinie.

4. Procédé selon la revendication 3, **caractérisé en ce que** l'humidité d'air de l'air qui sort latéralement hors du corps de ballast (16) est déterminée en plusieurs endroits et une valeur moyenne est formée à partir de ces valeurs d'humidité d'air individuelles, et **en ce que** le réchauffage du corps de ballast (16) prend fin lorsque l'humidité d'air moyenne est inférieure à une valeur de seuil pouvant être prédéfinie.

5. Procédé selon l'une des revendications 1 à 3, **caractérisé en ce que** le mélange réactif (28) est introduit en fonction de la hauteur du corps de ballast (16) au point d'application dans une quantité qui est d'autant plus grande que le point d'application se trouve plus vers le haut dans le corps de ballast (16).

6. Procédé de création d'une superstructure de voie partiellement expansée pour une voie ferrée sur un sous-sol incliné transversalement par rapport à sa projection, avec lequel
- une natte de drainage (14) élastique est disposée, au besoin, sur le sous-sol,
- un corps de ballast (16) composé de pierres de ballast (18) individuelles qui présentent des espaces creux entre elles est formé, et ce sur les nattes de drainage (14), sous réserve que celles-ci soient présentes,
- des traverses (20) sont enrobées dans le corps de ballast (16),
- des rails (24) sont fixés aux traverses (20) et
- en vue de caler la position des pierres de ballast (18) qui se trouvent au-dessous des traverses (20), sensiblement uniquement à l'intérieur de zones de transmission de charge (26) du corps de ballast (16), un mélange réactif (28) expansible est introduit dans les espaces creux entre celles-ci, et ce conformément à un procédé selon l'une des revendications 1 à 4.

7. Procédé de création d'une superstructure de voie selon la revendication 6, **caractérisé en ce que** les pierres de ballast (18) sont lavées avant la création du corps de ballast (16) et/ou avant l'introduction du mélange réactif (28) dans le corps de ballast (16).

8. Procédé de création d'une superstructure de voie selon la revendication 6 ou 7, **caractérisé en ce que** le corps de ballast (16) est chauffé avant l'introduction du mélange réactif (28).

9. Procédé de création d'une superstructure de voie selon l'une des revendications 6 à 8, **caractérisé en ce que** des traverses (20) pourvues de semelles (30) en un matériau élastique, notamment une matière plastique, sont enrobées dans le corps de ballast (16).

10. Procédé de création d'une superstructure de voie selon l'une des revendications 6 à 9, **caractérisé en ce qu'**avant l'introduction du mélange réactif (28), le corps de ballast (16) est bourré et/ou mis en vibrations en vue de former un premier tassement.
